# EUROPÄISCHE PATENTSCHRIFT

(11) **EP 2 084 995 B1**
(45) Veröffentlichungstag und Bekanntmachung des Hinweises auf die Patenterteilung: **12.10.2011**
(21) Anmeldenummer: 09001202.2
(22) Anmeldetag: 29.01.2009
(51) Int. Cl.: A47F 5/00

(54) **Ausgabevorrichtung für Brot, Brötchen o. dgl. unverpackte Lebensmittel**
Dispensing device for bread, rolls or similar unpackaged food
Dispositif de distribution pour pain, petits pains ronds ou aliments non emballés analogues

(30) Priorität: 30.01.2008 DE 202008001290 U
(43) Veröffentlichungstag der Anmeldung: 05.08.2009
(73) Patentinhaber: Kesseböhmer Holding OHG, 49152 Bad Essen (DE)
(72) Erfinder: Wischmeyer, Jens, 49152 Bad Essen (DE); Lindemeier, Karl-Heinrich, 32130 Enger (DE)
(74) Vertreter: Weeg, Thomas

(56) Entgegenhaltungen:
- DE-U1- 20 104 106
- DE-U1-202005 009 376
- US-A- 5 582 302
- US-A- 5 678 701
- US-A1- 2008 302 744

## Beschreibung

Die Erfindung betrifft eine Ausgabevorrichtung für Brot, Brötchen o. dgl. unverpackte Lebensmittel gemäß dem Oberbegriff des Anspruchs 1. Eine derartige Ausgabevorrichtung ist z.B. aus US 5 582 302 bekannt.

Weitere derartige Ausgabevorrichtungen für insbesondere Backwaren sind seit langem bekannt. Gemäß AT 271 061 und DE 76 24 857 U1 sind jeweilige Ausgabevorrichtungen vorgesehen, die eine über eine vorderseitige Entnahmeöffnung für den Kunden zugängliche Konstruktion mit Warenbehältern zur Selbstbedienungsentnahme zeigen. In DE 38 83 830 T2 wird eine nach Art eines Verkaufsautomaten ausgebildete Ausgabevorrichtung vorgeschlagen, wobei in einem Gehäuse jeweilige Lagerungsbereiche für Lebensmittel gebildet sind. Bei einer als Verkaufstheke ausgebildeten Ausgabevorrichtung gemäß DE 196 02 564 sind jeweilige für eine Präsentation und Ausgabe von Speisen ausgerüstete Baugruppen als miteinander verbundene Einheit ausgebildet. In DE 10 2005 049 193 A1 ist eine schrankartige Konstruktion mit mehreren zur Produktaufnahme vorgesehenen Gefachen gezeigt, wobei diese mittels einer Durchgreifsperre eine hygienische Einzelentnahme von insbesondere Backwaren ermöglichen. Dieses Konzept der Einzelentnahme von Brot oder Brötchen wird auch bei Einrichtungen gemäß DE 103 18 279 B4, DE 20 2005 009 376 U1, DE 20 2004 009 480 U1 und DE 20 2005 008 141 U1 realisiert. Bei einer Verkaufseinrichtung gemäß DE 201 04 106 U1 ist ein Schubladenkasten vorgesehen, in dem vorderseitig zugängliche Schubladen einzeln nach vom herausziehbar gehalten sind, um eine Befüllung auf der Oberseite zu erreichen.

Die Erfindung befasst sich mit dem Problem, eine Ausgabevorrichtung für Brot, Brötchen o. dgl. unverpackte Lebensmittel zu schaffen, die mit geringem technischen Aufwand an produkt- und kundenspezifisch variierende Einbau- und Präsentationsbedingungen von Supermärkten o. dgl. Aufstellorten anpassbar ist und dabei eine einfache Füllung, Reinigung und/oder Neuordnung der Vorratsbehälter im System ermöglicht.

Die Erfindung löst diese Aufgabe durch eine Ausgabevorrichtung für Backwaren mit den Merkmalen des Anspruchs 1. Hinsichtlich weiterer Ausgestaltungen wird auf die 11 Ansprüche 2 bis 11 verwiesen.

Das erfindungsgemäße Konzept der Ausgabevorrichtung für insbesondere Backwaren sieht vor, dass ausgehend von an sich bekannten nachfüllbaren Vorratsbehältern diese in ein baukastenartiges System integriert werden, so dass eine im wesentlichen Gleichbauteile aufweisende Konstruktion mit geringem Aufwand an unterschiedliche Einbaubedingungen in Supermärkten, Verkaufsläden o. dgl. Räume anpassbar ist. Der komplette Aufbau des Systems ist mit hoher Variabilität ausführbar, so dass für unterschiedliche Angebote von Backwaren, deren kundenspezifische Sortimentszusammenstellung und/oder sich ändernde Produktmengen eine jeweils optimale Zusammenstellung von Baugruppen mit den speziellen und einzeln auswechselbaren Vorratsbehältern möglich wird.

Dazu sind die nachfüllbaren Vorratsbehälter als im wesentlichen gleiche Abmessungen aufweisende und mittels zumindest eines Basismoduls in einer jeweiligen Einbaulage im System positionierbare Wechselboxen ausgebildet. Diese Wechselboxen können ausgehend von einer Grundausrüstung der Ausgabevorrichtung im Bedarfsfall einfach ausgetauscht werden, so dass bei einem Produktwechsel oder sonstigen Produktanpassungen durch variierende Warenangebote die Ausgabevorrichtung mit geringem Aufwand umrüstbar ist und auch schnelle Veränderungen möglich sind.

Die Wechselboxen sind auf dem jeweiligen Basismodul so fixiert, dass mittels verstellbarer Halteteile eine einfache Montage und Auswechslung möglich bleibt. Die Wechselboxen sind dabei produktspezifisch - beispielsweise entsprechend der Größe der Brötchen oder der Backwaren in Form von Baguette, Brot o. dgl. - mit jeweiligen Vorratsvolumen so ausgeführt, dass der optimal gestaltete Innenraum der Box einfach befüllbar ist und diese von einer jeweiligen Entnahmeöffnung bzw. Frontklappe zugriffssicher und entnahmegerecht begrenzt wird.

Die zur Aufnahme der Wechselboxen vorgesehenen Basismodule können dabei unmittelbar in einer Stapelstellung bzw. Nebeneinanderanordnung festgelegt bzw. verbunden werden, so dass mit dem baukastenartigen System eine dem Raumangebot im Supermarkt entsprechend große Ausgabevorrichtung konzipierbar ist und diese mit optimaler Raumausnutzung bereitgestellt wird. Insbesondere ist vorgesehen, dass die Basismodule in eine an sich bekannte Grundrahmen-Konstruktion, beispielsweise ein in Verkaufsläden vorhandenes Regalgestell, integriert werden können und mit geringem Aufwand eine Vielzahl der Basismodule mit jeweiligen Wechselboxen eine optimale Präsentation für den Kunden ermöglicht.

Auf dem jeweiligen Basismodul sind die Vorratsbehälter über verlagerbare Tragteile so gehalten, dass nach dem Schubladen-Prinzip eine Verlagerung aus der Gebrauchsstellung in eine Auszugstellung möglich ist. In dieser Lage kann die Wechselbox insgesamt aus dem System gelöst und durch eine an andere Waren angepasste Wechselbox ersetzt werden. Ebenso ist vorgesehen, dass durch Verlagerung der Wechselbox(en) eine einfache Befüllung der Innenräume möglich ist, die Baugruppe insgesamt mit geringem Aufwand gesäubert werden kann und Warenreste schnell entfernbar sind.

Das Konzept der gestapelten bzw. aneinandergereihten Basismodule mit Wechselboxen ist auch auf einen optimalen Zugriff in diese jeweiligen Boxen ausgerichtet, wobei - ausgehend von einem als bodenseitige Auflage vorgesehenen Basisgestell - die jeweiligen Reihen der Module übereinander und in Zugriffsrichtung zurückspringend so gestapelt sind, dass bei einem optisch vorteilhaften Gesamteindruck auch in einer oberen Etage der Ausgabevorrichtung jeweils einfache Zugriffsmöglichkeiten in die Boxen gewährleistet bleiben.

Bei einer vereinfachten, nicht erfindungsgemäßen Ausführung der Ausgabevorrichtung ist vorgesehen, dass Wechselboxen für eine unmittelbare Stapelung und/oder Aneinanderreihung vorgesehen sind, so dass der Basismodul entbehrlich ist. Die Wechselboxen sind dabei so in der Einbaulage positionierbar, dass die Befüllung der jeweiligen Innenräume mit Backwaren durch eine seitliche oder rückseitige Öffnung möglich ist.

Weitere Einzelheiten und vorteilhafte Ausgestaltungen der Erfindung ergeben sich aus der nachfolgenden Beschreibung und der Zeichnung, in der ein Ausführungsbeispiel der Ausgabevorrichtung näher beschrieben ist. In der Zeichnung zeigen:
- Fig. 1: eine perspektivische Gesamtansicht einer Ausgabevorrichtung für Brötchen o. dgl. Backwaren mit einer Vielzahl von in Basismodulen gehaltenen Wechselboxen.
- Fig. 2: eine Seitenansicht der Ausgabevorrichtung gemäß Fig. 1,
- Fig. 3: eine Perspektivdarstellung ähnlich Fig. 1 mit einer variierten Zusam- menstellung jeweiliger Basismodule mit Wechselbox,
- Fig. 4: eine teilweise Explosivdarstellung der Ausgabevorrichtung mit dem Basismodul und jeweiligen Wechselboxen,
- Fig. 5: eine vergrößerte Einzeldarstellung des Basismoduls gemäß Fig. 4, und
- Fig. 6 bis Fig. 11: jeweilige Ausführungen der Wechselboxen für unterschiedliche Pro- dukte.

In Fig. 1 ist eine insgesamt mit 1 bezeichnete Ausgabevorrichtung dargestellt, die im Bereich von Supermärkten zur Präsentation von unverpackten Lebensmitteln, insbesondere Brot, Brötchen u. dgl. Backwaren vorgesehen ist. Derartige gemäß DE 201 04 106 U1 bzw. DE 20 2005 009 376 U1 bekannte Ausgabevorrichtungen 1 sind mit jeweiligen Vorratsbehältern 2 versehen, die in einer aneinandergereihten bzw. gestapelten Einbaulage so verbunden werden, dass eine vorderseitige Entnahmeöffnung 3 bzw. Bedienklappe 4 für den Kunden vorderseitig zugänglich ist (Fig. 2, Pfeil K).

Die konstruktiven Ausführungen gemäß den Einzeldarstellungen in Fig. 4 bis Fig. 11 verdeutlichen, dass die Vorratsbehälter 2 in erfindungsgemäß veränderter Ausführung jeweils als im wesentlichen gleiche Abmessungen (Länge L, Breite B, Höhe H) aufweisende, im Innenraum variabel ausführbare (Fig. 6 bis Fig. 11) und mittels zumindest eines Basismoduls M (Fig. 5) in der Einbaulage positionierbare Wechselboxen W, W', W" (Fig. 4) ausgebildet sind, derart, dass eine multifunktionale Trageinheit gebildet ist.

Aus der teilweise explosiv ausgeführten Darstellung in Fig. 4 ist ersichtlich, dass die zumindest jeweils eine der Wechselboxen W, W, W" erfassenden Basismodule M unmittelbar aneinanderliegend und/oder an einem Grundrahmen o. dgl. Träger 5 in der Einbaulage festlegbar sind. Dabei kann entsprechend dem Konzept der Ausgabevorrichtung 1 die Größe der Basismodule M (Breite C, Fig. 5) so vorgegeben werden, dass auf einem Basismodul M auch mehrere der Wechselboxen W, W, W" festlegbar sind. In der Ausführung der Ausgabevorrichtung 1 gemäß Fig. 1 bis 4 sind jeweils zwei der Wechselboxen W bzw. W und W" nebeneinander auf einem der Basismodule M aufnehmbar.

In der Ausführung gemäß Fig. 1 und 2 ist diese aus Basismodul M und Wechselbox W gebildete Trageinheit mittels an einem den Grundrahmen 5 bildenden Schrankteil 6 und einem für die Ausrüstung von Supermärkten o. dgl. Verkaufseinrichtungen als Standardteil vorliegenden Tragregal 7 gehalten, das im Bereich einer Wand D positionierbar ist. Fig. 3 verdeutlicht, dass auch sämtliche der Trageinheiten der Ausgabevorrichtung 1 in einer Stapellage auf dem an sich bekannten Schrankteil 6 fixierbar sind und in dieser Ausführung eine im wesentlichen freistehende Konstruktion möglich ist. Denkbar ist dabei auch, über entsprechende Verbindungsansätze 8 die Bauteile der Ausgabevorrichtung 1 zusätzlich an dem in Fig. 1 dargestellten Tragregal 7 festzulegen (in Fig. 3 nicht dargestellt). In den Schrankteil 6 sind dabei jeweilige Gefache 6', 6", 6'" so integriert, dass hier Tüten o. dgl. Behältnisse unterbringbar sind oder - wie bei 6"' ersichtlich - über eine Klappe K' ein Abfallbehälter T zugänglich ist (Fig. 2).

In Fig. 4 und 5 sind die die Trageinheiten der Ausgabevorrichtung 1 bildenden Basismodule M näher dargestellt. Diese Basismodule M sind dabei einerseits mit einem zum Bereich des Grundrahmens 5, 6 und/oder einem der nebengeordneten Basismodule M' (Fig. 4) hin eine lösbare Verbindung bildenden Rahmenteil 9 versehen und dieses weist andererseits einen die Wechselbox(en) W, W, W" verlagerbar aufnehmenden Schubteil 10 auf.

In der Detaildarstellung gemäß Fig. 5 wird deutlich, dass das nach Art einer Schublade relativ zum Rahmenteil 9 verlagerbare Schubteil 10 (Pfeil E - Fig. 5, Fig. 2) jeweilige als Teil eines Teleskopträgers 11 vorgesehene Seitenträger 12, 13 und zumindest einen zwischen diesen verlaufenden Querträger 14 aufweist.

In der gemäß Fig. 2 ersichtlichen Seitenansicht der übereinander gestapelten Basismodule M mit dem durch eine Strich-Punkt-Darstellung verdeutlichten Schubteil 10 zeigt, dass mit dieser Stützkonstruktion die jeweiligen Wechselboxen W, W, W" in der Pfeilrichtung E verlagerbar sind. Damit können sämtliche die Ausgabevorrichtung 1 bildende Wechselboxen bedarfsgerecht in eine vorgelagerte Auszugstellung (Fig. 5) herausgezogen werden, so dass für das Bedienpersonal eine schnelle Befüllung des jeweiligen innenraums 15 der Wechselboxen W, W, W' möglich wird. Durch eine Rückverlagerung dieser "Schublade" in die Gebrauchsstellung gemäß Fig. 1 bis 3 wird gleichzeitig ein nicht näher dargestellter Riegelmechanismus 16, 16' (Fig. 2) betätigt und die Wechselbox W bzw. die als Trageinheit wirksamen Basismodule M sind in einer gesicherten Einbaulage fixiert. Diese mechanisch oder elektrisch betätigte Sicherung kann im Bedarfsfall nur vom Bedienpersonal freigegeben werden, so dass ein ungewollter Zugriff der Kunden in den Innenraum 15 herausgezogener Wechselboxen W, W , W" ausgeschlossen ist.

Das vorbeschriebene System mit dem Basismodul M sieht vor, dass dessen Schubteil 10 den in Auszugrichtung E vorderen Querträger 14 aufweist, an diesem die beiden verlagerbaren Seitenträger 12 und 13 vorgesehen sind und diese Seitenträger 12 und 13 ihrerseits mit jeweils einer durch einen mittleren und einen hinteren Querträger 17 bzw. 18 verbundenen Stützstrebe 19, 19' den Teleskopträger 11 bilden. In der Einbaulage ist die jeweilige Wechselbox W, W, W" auf dem vorderen Querträger 14, dem mittleren Querträger 17 sowie den beiden Seitenträgern 12 und 13 abstützbar.

In Fig. 5 ist eine Erweiterung des Schubteils 10 dargestellt, wobei dieses mit zumindest einem unterhalb der in Einbaulage befindlichen Wechselbox W positionierbaren Krümelfang 20 versehen ist. Dieses Bauteil ist in Form einer Fangplatte 21 vorgesehen, die in einer Pfeilrichtung A verlagerbar an den Querträgern 14 und 17 des Schubteils 10 so gehalten ist, dass zum Säubern der Baugruppe eine einfache Entnahme möglich ist. Die Fangplatte 20 ist dazu entlang der Querträger verschiebbar, aus der Gebrauchsstellung lösbar und in der gemäß Fig. 5 dargestellten Auszugstellung vollständig aus der Schublade 10 entnehmbar.

In Fig. 6 bis 11 sind verschiedene Ausführungen der Wechselbox W, W, W" zur Aufnahme unterschiedlicher Produkte dargestellt. In Fig. 6 ist eine als Brötchenbox ausgeführte Wechselbox W dargestellt, die im Innenraum 15 eine Förderschräge 22 aufweist, von der aus die nicht näher dargestellten Brötchen o. dgl. Produkte zu den vorderseitigen Öffnungen 3 hin nachrutschen und vom Kunden entnehmbar sind.

In der Ausführung gemäß Fig. 7 ist eine insbesondere für Süßgebäck vorgesehene Wechselbox W dargestellt, wobei das auf einer rostförmigen Bodenplatte 23 befindliche Produkt mittels eines nicht näher dargestellten und einen Schlitz 24 durchgreifenden Hilfsmittels zu der Entnahmeöffnung 3' hin verlagerbar ist.

In Fig. 8 ist eine ebenfalls eine Förderschräge 22' aufweisende Wechselbox W' für Baguette dargestellt, wobei diese ebenfalls mittels eines nicht näher dargestellten und den Schlitz 24 durchgreifenden Schiebers o. dgl. Hilfsmittel zu einer vorderseitigen Entnahmeklappe 25 hin zu verlagern sind.

In der Ausführung gemäß Fig. 9 ist ebenfalls eine Wechselbox W' für Baguette dargestellt, wobei diese lediglich die vordere bewegliche Entnahmeklappe 25' aufweist und die Baguette ohne zusätzliche Hilfsmittel über die hintere Förderschräge 22' nachrutschen.

In Fig. 10 und 11 sind jeweilige als Brotbox ausgeführte Wechselboxen W" dargestellt, wobei die Konstruktion gemäß Fig. 10 ebenfalls einen Durchgriffsschlitz 24 für den nicht näher dargestellten Schieber als Hilfsmittel aufweist und bei der Brotbox gemäß Fig. 11 dieses Hilfsmittel nicht vorgesehen wird. In jedem Fall sind bei diesen Ausführungen gemäß Fig. 10 und 11 im Bereich der Vorderseite mehrere Entnahmeklappen 25' vorgesehen und die Ware liegt ebenfalls auf einer gitterförmigen Auflage 22" bzw. Förderschräge 22' auf.

Es versteht sich, dass die Ausgabevorrichtung 1 insbesondere in der zum Kunden gerichteten Ansichtszone jeweilige Bauteile aus Glas, Plexiglas o. dgl. durchsichtigem Material aufweist, so dass für die Auswahl ein ungehinderter Blick auf die Produkte in der jeweiligen Wechselbox W, W, W" möglich ist.

Eine zweite, nicht erfindungsgemäße und nicht näher dargestellte Ausführung einer Ausgabevorrichtung mit dem modularen System sieht vor, dass die als Wechselboxen ähnlich den Ausführungen gemäß Fig. 6 bis Fig. 11 konzipierten Vorratsbehälter 2 unmittelbar aufeinander bzw. nebeneinander in der Gebrauchsstellung verbunden werden und so die Trageinheit mit dem vorbeschriebenen Basismodul M (Fig. 5) entbehrlich ist. Diese im Verbindungsbereich aneinander angepasste Stütz-, Fixier- und/oder Rastansätze o. dgl. Profilierungen aufweisenden Wechselboxen können dabei auf dem als Bodenteil vorgesehenen Grundrahmen 5 (Fig. 3) gestapelt werden und/oder in das Tragregal 7 (Fig. 2) eingehangen sein. Bei dieser Konstruktion ist zur Füll-Bedienung vorgesehen, dass dieses System jeweilige rückseitige und/oder seitlich befüllbare Wechselboxen aufweist.

## Patentansprüche

1. Ausgabevorrichtung für Brot, Brötchen o. dgl. unverpackte Lebensmittel, mit mehreren in Einbaulage verbundenen und über eine Entnahmeöffnung (3, 3') für den Kunden vorderseitig zugänglichen Vorratsbehältern (2), wobei die Vorratsbehälter (2) als im wesentlichen gleiche Abmessungen (L, B, H) aufweisende und mittels eines jeweiligen Basismoduls (M) in der Einbaulage positionierbare Wechselboxen (W, W, W") ausgebildet sind, **dadurch gekennzeichnet, dass** die eine jeweilige Trageinheit bildenden Basismodule (M) einerseits ein zum Bereich des Grundrahmens (5) und/oder einem der nebengeordneten Basismodule (M') hin eine lösbare Verbindung bildendes Rahmenteil (9) aufweisen und dieses andererseits mit einem die Wechselbox(en) (W, W, W") verlagerbar aufnehmenden Schubteil (10) versehen ist.

2. Ausgabevorrichtung nach Anspruch 1, **dadurch gekennzeichnet, dass** die zumindest jeweils eine Wechselbox (W, W', W") erfassenden Basismodule (M) aneinanderliegend und/oder an einem Grundrahmen o. dgl. Träger (5) in der Einbaulage festlegbar sind.

3. Ausgabevorrichtung nach Anspruch 1 oder 2, **dadurch gekennzeichnet, dass** die Basismodule (M) jeweils zur Aufnahme mehrerer der Wechselboxen (W, W', W") vorgesehen sind.

4. Ausgabevorrichtung nach einem der Ansprüche 1 bis 3, **dadurch gekennzeichnet, dass** jeweils zwei der Wechselboxen (W', W") nebeneinander auf einem der Basismodule (M) aufnehmbar und dieser am Grundrahmen (5) festlegbar ist.

5. Ausgabevorrichtung nach einem der Ansprüche 1 bis 4, **dadurch gekennzeichnet, dass** das nach Art einer Schublade relativ zum Rahmenteil (9) verlagerbare Schubteil (10) jeweilige als Teil eines Teleskopträgers (11) vorgesehene Seitenträger (12, 13) und zumindest einen zwischen diesen verlaufenden Querträger (14) aufweist.

6. Ausgabevorrichtung nach einem der Ansprüche 1 bis 5, **dadurch gekennzeichnet, dass** am Rahmenteil (9) zumindest ein das Schubteil (10) bzw. die Wechselbox(en) (W, W', W") fixierendes Sicherungsteil (16) vorgesehen ist.

7. Ausgabevorrichtung nach einem der Ansprüche 1 bis 6, **dadurch gekennzeichnet, dass** das Schubteil (10) einen in Auszugrichtung (E) vorderen Querträger (14) aufweist und an diesem die beiden verlagerbaren Seitenträger (12, 13) vorgesehen sind, wobei diese ihrerseits mit jeweils einer durch einen mittleren und einen hinteren Querträger (17, 18) verbundenen Stützstrebe (19, 19') den Teleskopträger (11) bilden.

8. Ausgabevorrichtung nach einem der Ansprüche 5 bis 7, **dadurch gekennzeichnet, dass** die Wechselbox(en) (W, W, W") auf dem vorderen Querträger (14) und den beiden Seitenträgern (12, 13) abstützbar sind.

9. Ausgabevorrichtung nach einem der Ansprüche 1 bis 8, **dadurch gekennzeichnet, dass** das Schubteil (10) mit zumindest einem unterhalb der in Einbaulage befindlichen Wechselbox(en) (W, W, W") positionierbaren Krümelfang (20) versehen ist.

10. Ausgabevorrichtung nach Anspruch 9, **dadurch gekennzeichnet, dass** als Krümelfang (20) eine am Schubteil (10) gehaltene Fangplatte (21) vorgesehen ist.

11. Ausgabevorrichtung nach Anspruch 9 oder 10, **dadurch gekennzeichnet, dass** die Fangplatte (21) auf den Querträgern (14, 17) auflegbar und aus dieser Gebrauchsstellung entnehmbar ist.

## Claims

1. Dispensing arrangement for bread, rolls or the like unpackaged food, having a plurality of supply containers which are connected in the installed position and which are accessible at the front to customers through an extraction opening (3, 3'), the supply containers (2) taking the form of exchangeable bins (W, W', W") which are of substantially the same dimensions (L, B, H) and which can be positioned in the installed position by means of respective base modules (M), **characterised in that** on the one hand the base modules (M), which each form a supporting unit, have a frame part (9) which makes a releasable connection with the region of the main frame (5) and/or with one of the base modules (M') positioned next to them, and on the other hand the frame part (9) is provided with a sliding part (10) which receives the exchangeable bin(s) (W, W', W") in such a way that they are displaceable.

2. Dispensing arrangement according to claim 1, **characterised in that** the base modules (M), which each hold at least one exchangeable bin (W, W', W"), can be locked in the installed position while resting against one another and/or on a main frame or a similar support (5).

3. Dispensing arrangement according to claim 1 to or 2, **characterised in that** the base modules (M) are each intended to receive a plurality of the exchangeable bins (W, W', W").

4. Dispensing arrangement according to one of claims 1 to 3, **characterised in that** two at a time of the exchangeable bins (W, W', W") can be received next to one another on one of the base modules (M) and the latter can be locked to the main frame (5).

5. Dispensing arrangement according to one of claims 1 to 4, **characterised in that** the sliding part (10), which can be displaced relative to the frame part (9) after the fashion of a drawer, has on respective sides lateral supports (12, 13) which are intended to form part of a telescopic support (11), and at least one transverse support (14) which extends between the said lateral supports (12, 13).

6. Dispensing arrangement according to one of claims 1 to 5, **characterised in that** at least one securing part (16) which locks the sliding part (10), or in other words the exchangeable bin(s) (W, W', W"), in position is provided on the frame part (9).

7. Dispensing arrangement according to one of claims 1 to 6, **characterised in that** the sliding part (10) has a transverse support (14) which is at the front in the direction of pull-out (E) and the two displaceable lateral supports (12, 13) are provided thereon, these latter, together with respective supporting struts (19, 19') which are connected by a centre and a rear transverse support (17, 18), forming the telescopic support (11).

8. Dispensing arrangement according to one of claims 5 to 7, **characterised in that** the exchangeable bin(s) (W, W', W") can be supported on the front transverse support (14) and the two lateral supports (12, 13).

9. Dispensing arrangement according to one of claims 1 to 8, **characterised in that** the sliding part (10) is provided with at least one crumb catcher (20) which can be positioned below the exchangeable bin(s) (W, W', W") when the latter are in the installed position.

10. Dispensing arrangement according to claim 9, **characterised in that** a catcher plate (21) which is held on the sliding part (10) is provided as the crumb catcher (20).

11. Dispensing arrangement according to claim 9 or 10, **characterised in that** the catcher plate (21) can be placed down on the transverse supports (14, 17) and can be removed from this in-use position.

## Revendications

1. Dispositif de distribution pour pain, petits pains ronds ou aliments non emballés analogues, avec plusieurs réservoirs de stockage (2) reliés en position de montage et accessibles côté avant par une ouverture de prélèvement (3, 3') pour le client, sachant que les réservoirs de stockage (2) sont réalisés comme des boîtes interchangeables (W, W', W") présentant des dimensions sensiblement identiques (L, B, H) et pouvant être positionnées à l'aide d'un module de base (M) respectif dans la position de montage, **caractérisé en ce que** d'une part, les modules de base (M) formant une unité porteuse respective présentent une partie de cadre (9) formant une liaison amovible vers la zone du cadre de base (5) et/ou l'un des modules de base (M') coordonnés et d'autre part, cette partie de cadre est pourvue d'un élément de poussée (10) recevant de manière mobile la/les boîte(s) interchangeable(s) (W, W', W'').

2. Dispositif de distribution selon la revendication 1, **caractérisé en ce que** les modules de base (M) saisissant au moins respectivement une boîte interchangeable (W, W', W") peuvent être fixés les uns à côté des autres et/ou sur un cadre de base ou support similaire (5) dans la position de montage.

3. Dispositif de distribution selon la revendication 1 ou 2, **caractérisé en ce que** les modules de base (M) sont prévus respectivement pour la réception de plusieurs des boîtes interchangeables (W, W', W").

4. Dispositif de distribution selon l'une quelconque des revendications 1 à 3, **caractérisé en ce que** respectivement deux des boîtes interchangeables (W', W'') peuvent être reçues l'une à côté de l'autre sur l'un des modules de base (M) qui peut être fixé sur le cadre de base (5).

5. Dispositif de distribution selon l'une quelconque des revendications 1 à 4, **caractérisé en ce que** l'élément de poussée (10) pouvant être déplacé comme un tiroir par rapport à la partie de cadre (9) présente des supports latéraux (12, 13) respectifs prévus comme une partie d'un support télescopique (11) et au moins une traverse (14) s'étendant entre ceux-ci.

6. Dispositif de distribution selon l'une quelconque des revendications 1 à 5, **caractérisé en ce qu'**au moins une partie de blocage (16) fixant l'élément de poussée (10) ou la/les boîte(s) interchangeable(s) est prévue sur la partie de cadre (9).

7. Dispositif de distribution selon l'une quelconque des revendications 1 à 6, **caractérisé en ce que** l'élément de poussée (10) présente une traverse (14) avant dans le sens d'extraction (E), sur laquelle sont prévus les deux supports latéraux mobiles (12, 13), sachant que ceux-ci forment de leur côté le support télescopique (11) avec respectivement un montant de soutien (19, 19') relié par une traverse médiane et une traverse arrière (17, 18).

8. Dispositif de distribution selon l'une quelconque des revendications 5 à 7, **caractérisé en ce que** la/les boîte(s) interchangeable(s) (W, W', W") peuvent être soutenues sur la traverse avant (14) et les deux supports latéraux (12, 13).

9. Dispositif de distribution selon l'une quelconque des revendications 1 à 8, **caractérisé en ce que** l'élément de poussée (10) est pourvu d'au moins un collecteur de miettes (20) pouvant être positionné au-dessous de la/des boîte(s) interchangeable(s) (W, W', W") se trouvant en position de montage.

10. Dispositif de distribution selon la revendication 9, **caractérisé en ce qu'**une plaque collectrice (21) maintenue sur l'élément de poussée (10) est prévue comme collecteur de miettes (20).

11. Dispositif de distribution selon la revendication 9 ou 10, **caractérisé en ce que** la plaque collectrice (21) peut être posée sur les traverses (14, 17) et peut être retirée de cette position d'utilisation.
